# EUROPÄISCHE PATENTSCHRIFT

(11) **EP 2 512 818 B1**
(45) Veröffentlichungstag und Bekanntmachung des Hinweises auf die Patenterteilung: **12.10.2016**
(21) Anmeldenummer: 10795235.0
(22) Anmeldetag: 10.12.2010
(51) Int. Cl.: B42D 15/00, G02B 27/22

(54) **SICHERHEITSELEMENT UND HERSTELLVERFAHREN DAFÜR**
SECURITY ELEMENT, AND METHOD FOR THE PRODUCTION THEREOF
ÉLÉMENT DE SÉCURITÉ ET SON PROCÉDÉ DE FABRICATION

(30) Priorität: 17.12.2009 DE 102009058602
(43) Veröffentlichungstag der Anmeldung: 24.10.2012
(73) Patentinhaber: Giesecke & Devrient GmbH, 81677 München (DE)
(72) Erfinder: SCHIFFMANN, Peter, 81673 München (DE); DICHTL, Marius, 81371 München (DE)
(86) Internationale Anmeldenummer: PCT/EP2010/007544
(87) Internationale Veröffentlichungsnummer: WO 2011/082760

(56) Entgegenhaltungen:
- WO-A1-97/47478
- DE-A1-102006 005 000
- DE-A1-102006 029 536
- US-A1- 2007 273 143

## Beschreibung

Die Erfindung bezieht sich auf ein Sicherheitselement für Sicherheitspapiere, Wertdokumente oder dergleichen, mit einem Träger, der eine Oberseite aufweist, mehreren auf der Oberseite des Trägers angeordneten Mikroabbildungselemente, mindestens einer unter den Mikroabbildungselementen angeordneten Motivschicht, die zusammen mit den Mikroabbildungselementen eine Moire-Vergrößerungsanordnung bildet, die ein erstes Motiv vor die Oberseite abbildet, wobei die Lage des ersten Motivs von der Blickrichtung abhängt, und einer auf die Mikroabbildungselemente aufgebrachten Struktur, die bei Betrachtung von der Oberseite ein zweites Motiv in räumlich vorbestimmter Lage zum ersten Motiv zeigt.

Zu schützende Gegenstände werden häufig mit einem Sicherheitselement ausgestattet, das eine Überprüfung der Echtheit des Gegenstandes erlaubt und zugleich als Schutz vor unerlaubter Reproduktion dient.

Zu schützende Gegenstände sind beispielsweise Sicherheitspapiere, Ausweis- und Wertdokumente (wie z.B. Banknoten, Chipkarten, Pässe, Identifikationskarten, Ausweiskarten, Aktien, Anleihen, Urkunden, Gutscheine, Schecks, Eintrittskarten, Kreditkarten, Gesundheitskarten,...) sowie Produktsicherungselemente, wie z.B. Etiketten, Siegel, Verpackungen.

Die Fälschungssicherheit und Sichtbarkeit eines Sicherheitselementes ist dann besonders groß, wenn das Sicherheitselement nicht durch Kopiervorgänge reproduzierbare Motive oder Informationen zeigt.

Für Banknoten sind diverse Sicherheitselemente bekannt, die mit optischen Eigenschaften versehen sind. Als besonders fälschungssicher hat sich die Kombination von Mikrostrukturelementen mit darüber liegenden Mikrolinsen erwiesen, die die Mikrostrukturelemente vergrößern. Hierbei kann insbesondere der sogenannte Moiré-Effekt verwendet werden. Solche Sicherheitselemente werden auch als Moiré-Vergrößerungsanordnungen bezeichnet. Eine exemplarische Schilderung eines solchen Sicherheitselementes findet sich in der WO 2008/031170 A1 und der US 2005/0180020 A1.

Aus der Druckschrift US 5 712 731 A ist ebenfalls die Verwendung einer Moiré-Vergrößerungsanordnung für ein Sicherheitselement bekannt. Die dort beschriebene Sicherheitsvorrichtung weist eine regelmäßige Anordnung von im Wesentlichen identischen gedruckten Mikrobildern mit einer Größe bis zu 250 µm auf sowie eine regelmäßige zweidimensionale Anordnung von im Wesentlichen identischen sphärischen Mikrolinsen. Die Mikrolinsen-Anordnung weist dabei im Wesentlichen dieselbe Teilung wie die Mikrobildanordnung auf. Wird die Mikrobildanordnung durch die Mikrolinsenanordnung betrachtet, so werden in den Bereichen, in denen die beiden Anordnungen im Wesentlichen im Register stehen, für den Betrachter eine oder mehrere vergrößerte Versionen der Mikrobilder erzeugt.

Die prinzipielle Funktionsweise derartiger Moire-Vergrößerungsanordnungen ist auch in dem Artikel "The moire magnifier", M.C. Hutley, R. Hunt, R.F. Stevens and P. Savander, Pure Appl. Opt. 3 (1994), pp. 133-142, beschrieben. Kurz gesagt bezeichnet Moiré-Vergrößerung demnach ein Phänomen, das bei der Betrachtung eines Rasters aus identischen Bildobjekten durch ein Linsenraster mit annähernd demselben Rastermaß auftritt. Wie bei jedem Paar ähnlicher Raster ergibt sich dabei ein Moiremuster, das in diesem Fall als vergrößertes und gegebenenfalls gedrehtes Bild der wiederholten Elemente des Bildrasters erscheint.

Eine Moire-Vergrößerungsanordnung hat die Eigenschaft, dass die Bildinformation sich mit dem Blickwinkel ändert. Bekannt ist beispielsweise aus der US 2005/0180020 A1 eine orthoparallaktische Bewegung des erzeugten Bildes. Kippt man also das Sicherheitselement, bewegt sich das dargestellte Motiv senkrecht zur Kippachse, was dem gewohnten Bewegungsverhalten im dreidimensionalen Raum widerspricht und deshalb einen hohen Aufmerksamkeits- und Wiedererkennungswert hat. Moiré-Vergrößerungsanordnungen werden deshalb in Sicherheitselementen vielfältig eingesetzt.

Die WO 2007/133613 A2 und die US 2007/0273143 A1 offenbaren der Oberbegriff des Anspruchs 1 und schlagen vor, eine Moiré-Vergrößerungsanordnung, die ein blickrichtungsabhängiges Bild erzeugt, mit statischer Druckinformation zu kombinieren. Die von der Moire-Vergrößerungsanordnung erzeugte Bildinformation ergänzt sich dabei mit statisch aufgedruckten Bildern. Die Druckschrift gibt dazu vor, die Bildinformation auf die Linsenoberfläche der Moiré-Vergrößerungsanordnung aufzudrucken, oder diese Bildinformation im Falle eines transparenten Sicherheitselementes an der Unterseite der Moire-Vergrößerungsanordnung, d. h. unter den Mikrostrukturelementen vorzusehen. Die statischen, d. h. gedruckten Bilder können dabei die von der Moiré-Vergrößerungsanordnung erzeugte Bildinformation ergänzen oder auch auslöschen. Aus der WO 97/47478 A1, DE 102006005000 A1 und DE 102006029536 A1 sind mehrschichtige Sicherheitselemente bekannt.

Der Erfindung liegt die Aufgabe zugrunde, ein Sicherheitselement zu schaffen, das mittels Moiré-Vergrößerungsanordnungen gesteigerten Kopier- und Reproduktionsschutz gibt.

Zur Lösung der Aufgabe sieht die Erfindung ein Sicherheitselement für Sicherheitspapiere, Wertdokumente oder dergleichen vor, mit einem Träger, der eine Oberseite aufweist, mehreren flächig auf der Oberseite des Trägers angeordneten Mikroabbildungselementen und mindestens einer unter den Mikroabbildungselementen angeordneten Motivschicht, die zusammen mit den Mikroabbildungselementen eine Moire-Vergrößerungsanordnung bilden, die ein erstes Motiv vor die Oberseite abbildet, wobei die Lage des ersten Motivs vom Blickwinkel abhängt, und einer über den Mikroabbildungselementen angeordneten Struktur, die bei Betrachtung von der Oberseite ein zweites Motiv in räumlich vorbestimmter Lage zum ersten Motiv zeigt, wobei das erste Motiv als Rasterbild in einem Strich- oder Punktraster ausgeführt ist, und die über den Mikroabbildungselementen angeordnete Struktur ebenfalls als Rasterbild ausgeführt ist, das eine Rasterung aufweist, wobei die Rasterung und das Strich- oder Punktraster aneinander angepasst sind.

Der Begriff "über" ist üblicher Konvention folgend in Betrachtungsrichtung zu verstehen. Die Rasterstruktur befindet sich in Betrachtungsrichtung über, d. h. vor den Mikroabbildungselementen. Dies kann besonders einfach dadurch realisiert werden, dass die Rasterstruktur auf die Mikroabbildungselemente aufgebracht wird, gegebenenfalls unter Zwischenschaltung weiterer Schichten oder Strukturen.

Weiter ist mit dem Begriff "Mikro-" im Sinne dieser Beschreibung zu verstehen, dass die entsprechenden Elemente etc. mit dem unbewaffneten Auge nicht auflösbar sind.

Die erfindungsgemäße Kombination einer Moire-Vergrößerungsanordnung und der über den Mikroabbildungselementen angeordneten Struktur ermöglicht eine Kombination der dadurch erzeugten Motive auf dem Niveau der beiden Rasterungen, also einem Größenniveau, das unter der Motivgröße liegt. Der Stand der Technik kombiniert hingegen Motive und kann dadurch beispielsweise ein Abdecken erreichen, indem sich bei langsamen Kippen des Sicherheitselementes ein Motiv über das andere schiebt. Durch die Erfindung ist eine gegenseitige Abstimmung der Rasterungen und dadurch eine Kombination der beiden gerasterten Motive nun derart möglich, dass sich die Rasterelemente, welche das jeweilige Motiv bilden, einzeln überlagern. Das erfindungsgemäße Sicherheitselement kann somit im Sinne eines Verschattungsbildes arbeiten, bei dem beispielsweise das erste Motiv durch Verkippen des Sicherheitselementes plötzlich verschwindet oder erscheint. Gegenüber herkömmlichen Verschattungsbildern ist jedoch die Dicke des Sicherheitselementes sehr viel geringer, wenn die das gerasterte zweite Motiv bereitstellende Struktur auf die Mikroabbildungselemente aufgebracht wird.

Eine besonders einfache Realisierung der Erfindung erreicht man, indem die Struktur direkt auf die Mikroabbildungselemente aufgedruckt wird. Das Sicherheitselement hat dann nur noch eine Dicke zwischen 80 und 100 µm.

Das Sicherheitselement ermöglicht, wie bereits erwähnt, ein blickrichtungsabhängiges Verdecken des ersten Motivs. Für eine solche Anwendung ist es bevorzugt, dass die Moiré-Vergrößerungsanordnung so ausgebildet ist, dass das zweite Motiv das erste Motiv bei zumindest einer Blickrichtung verdeckt. Die Anpassung der zweiten Rasterung der auf den Mikroabbildungselementen angeordneten Struktur an das Raster des (Moiré-)Motivs der Moiré-Vergrößerungsanordnung kann besonders einfach über den Vergrößerungsfaktor berechnet werden, mit dem Mikrostrukturen der Motivschicht, die unter den Mikroabbildungselementen angeordnet ist, vergrößert werden. Aus diesem Vergrößerungsfaktor ergibt sich das Raster des ersten (Moire-) Motivs, das durch die Moiré-Vergrößerungsanordnung erzeugt wird, und damit die erforderliche Abstimmung zur dazugehörigen zweiten Rasterung der auf den Mikroabbildungselementen angeordneten Struktur.

Das erfindungsgemäße Sicherheitselement kann aber natürlich nicht nur zur Verschattung des ersten Motivs eingesetzt werden. Vielmehr ist in einer Weiterbildung der Erfindung durch geeignete Ausbildung des ersten Motivs der Moiré-Vergrößerungsanordnung und die dazu gewählte Anpassung der zweiten Rasterung der auf den Mikroabbildungselementen angeordneten Struktur ebenfalls möglich, eine Informationsergänzung zu erreichen, die (nur) bei einer bestimmten Blickrichtung erscheint. Bei dieser Blickrichtung können sich beispielsweise die Informationen des ersten und des zweiten Motivs zu einer Gesamtinformation ergänzen, wie dies anderweitig im Stand der Technik bereits bekannt ist, beispielsweise in Form einer Währungseinheit und eines Nennwertes eines Geldscheines.

Die oben genannte Aufgabe wird natürlich auch durch ein entsprechendes Herstellverfahren für ein Sicherheitselement gelöst, bei dem a) auf einem Träger eine Motivschicht und mehrere Mikroabbildungselemente gebildet werden, wobei die Mikroabbildungselemente und die Motivschicht zusammen eine Moire-Vergrößerungsanordnung bilden, die ein erstes Motiv vor eine Oberseite des Trägers abbildet, wobei die Lage des ersten Motivs vom Blickwinkel abhängt, b) über den Mikroabbildungselementen eine Struktur angeordnet wird, die bei Betrachtung von der Oberseite ein zweites Motiv in räumlich vorbestimmter Lage zum ersten Motiv zeigt, wobei das erste Motiv als Rasterbild ausgeführt wird, das Bildinformation in einem Strich- oder Punktraster codiert, und d) die in b) angeordnete Struktur ebenfalls als Rasterbild ausgeführt wird, das eine Rasterung aufweist, wobei die Rasterung und das Strich- oder Punktraster aneinander angepasst werden.

Soweit sich diese Beschreibung auf das erwähnte Sicherheitselement bezieht, gilt dies natürlich in analoger Weise auch für das zugehörige Herstellverfahren und umgekehrt.

Das Sicherheitselement kann insbesondere als Sicherheitsfaden, Aufreißfaden, Sicherheitsband, Sicherheitsstreifen, Patch oder Etikett zum Aufbringen auf ein Sicherheitspapier, Wertdokument oder dergleichen ausgebildet sein. Insbesondere kann das Sicherheitselement transparente Bereiche oder Ausnehmungen bzw. Aussparungen oder Fenster überspannen.

Unter dem Begriff Sicherheitspapier wird hier insbesondere die noch nicht umlauffähige Vorstufe eines Wertdokumentes verstanden, die neben dem erfindungsgemäßen Sicherheitselement beispielsweise noch weitere Echtheitsmerkmale (wie z. B. im Volumen enthaltene Lumineszenzstoffe) aufweisen kann. Unter Wertdokumenten werden hier einerseits aus Sicherheitspapieren hergestellte Dokumente verstanden. Andererseits können Wertdokumente auch sonstige Gegenstände und Dokumente sein, die mit dem erfindungsgemäßen Sicherheitsmerkmal versehen werden können, damit die Wertdokumente nicht kopierbare Echtheitsmerkmale aufweisen. Auf diese Weise ist eine Echtheitsüberprüfung möglich und zugleich werden auch unerwünschte oder nicht autorisierte Kopien verhindert. Insbesondere kann es sich bei dem Wertdokument um eine Banknote und bei dem Sicherheitspapier um Banknotenpapier handeln.

Das erfindungsgemäße Herstellungsverfahren kann so weitergebildet werden, dass die beschriebenen bevorzugten Ausbildungen und Ausführungsformen des Sicherheitselementes hergestellt werden.

Es versteht sich, dass die vorstehend genannten und die nachstehend noch zu erläuternden Merkmale nicht nur in den angegebenen Kombinationen, sondern auch in anderen Zusammenstellungen oder in Alleinstellung einsetzbar sind, ohne den Rahmen der vorliegenden Erfindung zu verlassen.

Nachfolgend wird die Erfindung beispielshalber anhand der beigefügten Zeichnungen, die ebenfalls erfindungsgemäße Merkmale offenbaren können, noch näher erläutert.

In den Zeichnungen zeigt:
- Fig. 1: eine Schnittdarstellung durch ein Sicherheitselement und
- Fig. 2 - 4: exemplarische Draufsichten auf Motive, die vom Sicherheitselement der Fig. 1 erzeugt werden.

Die Figuren sind zur besseren Übersichtlichkeit nicht maßstabsgetreu dargestellt. Dies gilt insbesondere für Schichtdicken in Schnittdarstellungen. In der nachfolgenden Beschreibung der Schnittdarstellung der Fig. 1 wird als Ober- oder Vorderseite des Sicherheitselementes die in der Figur oben liegende Seite bezeichnet. Die Rück- oder Unterseite ist dementsprechend die gegenüberliegende Seite. Diese Konvention dient lediglich der einfacheren Beschreibung und soll keineswegs eine Einschränkung hinsichtlich Aufbau und/ oder Anwendung des Sicherheitselementes sein.

Fig. 1 zeigt ein Sicherheitselement 1, das beispielsweise innerhalb einer Banknote integriert werden kann. Das Sicherheitselement 1 kann dabei Bestandteil eines Sicherheitsfadens der Banknote sein, welcher für den Fachmann in bekannter Weise so in das Papier der Banknote eingewoben ist, dass er teilweise auf der Vorderseite und teilweise auf der Rückseite der Banknote sichtbar ist. Insbesondere ist es im Rahmen der Erfindung möglich, das Sicherheitselement 1 zumindest teilweise über einem in der Banknote vorgesehenen Fenster anzuordnen. Diese Möglichkeiten sind aber selbstverständlich nur Beispiele für die Verwendungen des nachfolgend beschriebenen Sicherheitselementes 1, das natürlich auch auf andere Art und Weise zum Kopier- oder Nachahmungsschutzes eines geschützten Gegenstandes verwendet werden kann.

Basis für das Sicherheitselement 1 ist ein Träger 2, der beispielsweise durch eine Kunststofffolie verwirklicht werden kann. Diese Kunststofffolie ist transparent ausgebildet. Unter dem Begriff "transparent" bzw. "Transparenz" wird im Sinne dieser Erfindung Bild- oder Blickdurchlässigkeit verstanden. Der Transmissionsgrad im Bereich der sichtbaren optischen Strahlung (= Licht) beträgt dabei vorzugsweise mindestens 90 %, jedoch sind auch deutlich geringere Transmissionsgrade bis hinunter zu 30 % möglich.

Das Sicherheitselement kann auch vollflächig oder partiell eingefärbt bzw. durch einen Überdruck eingefärbt sein.

Der Träger 2 weist auf seiner (in der Darstellung der Fig. 1 oben liegenden) Oberseite Mikroabbildungselemente 3 auf, die in einem bestimmten Muster angeordnet sind. Auf seiner Unterseite ist auf den Träger 2 eine Motivschicht 4 aufgebracht, die mehrere Mikroelemente 5 aufweist, welche ebenfalls in einem Muster angeordnet sind. Das Muster der Mikroabbildungselemente 3 ist durch eine Anordnung von Mikrolinsen 6 definiert. Die Mikroabbildungselemente 3 realisieren zusammen mit der Motivschicht 4 eine Moiré-Vergrößerungsanordnung, welche die durch die Mikroelemente 5 realisierte Bildinformation als erstes Motiv (nachfolgend als Moire-Motiv bezeichnet) vor die Oberseite des Trägers 2 vergrößert abbildet. Das Moire-Motiv ist dabei als Rasterbild ausgebildet, das die Bildinformation in einer bestimmten Rasterung, nämlich als Strich- oder Punktraster codiert.

Die Mikrolinsen 6 können beispielsweise auf der Oberfläche des Trägers 2, der beispielsweise als transparente Kunststofffolie, insbesondere als etwa 20 µm dicke Polyethylenterephthalat (PET)-Folie, ausgebildet sein kann, das Muster in Form eines zweidimensionalen Bravais-Gitters mit einer vorbestimmten Symmetrie bilden. Der Begriff "Muster" wird hier zur klaren Unterscheidung von der Rasterung des Moire-Motivs verwendet - man könnte das Muster, in dem die Mikrolinsen 6 angeordnet sind, natürlich auch selbst als Raster bezeichnen.

Für das Muster, in dem die Mikrolinsen 6 angeordnet sind, kann beispielsweise eine hexagonale Gittersymmetrie verwendet werden. Möglich sind jedoch auch andere, insbesondere niedrigere Symmetrien und damit allgemeinere Formen, wie etwa die Symmetrie eines Parallelogramm-Gitters.

Der Abstand benachbarter Mikrolinsen 6 ist vorzugsweise so gering wie möglich gewählt, um eine möglichst hohe Flächendeckung zu erreichen, da dies für eine kontrastreiche Darstellung des Moire-Motivs vorteilhaft ist. Die sphärisch oder asphärisch ausgestalteten Mikrolinsen 6 weisen vorzugsweise einen Durchmesser zwischen 5 µm und 50 µm und insbesondere einen Durchmesser zwischen 10 µm und 35 µm auf. Sie sind daher mit bloßem Auge nicht zu erkennen. Die Mikroelemente 5 auf der Unterseite des Trägers 2 bilden die Motivschicht 4, wobei das Muster der Mikroelemente 5 dasselbe Gitter bildet wie die Mikrolinsen 6, beispielsweise wiederum ein zweidimensionales Bravais-Gitter mit einer vorbestimmten Symmetrie.

Für die Moiré-Vergrößerungsanordnung unterscheidet sich allerdings das Muster der Mikroelemente 5 in seiner Symmetrie und/ oder Größe der Gitterparameter geringfügig vom Muster der Mikrolinsen 6. Je nach Art und Größe des Unterschiedes entsteht bei der Betrachtung von der Vorderseite so ein mehr oder weniger vergrößertes Bild der Mikroelemente 5.

Gitterperiode und Durchmesser des Musters der Mikrolinsen 6 bzw. der Mikroelemente 5 liegen in derselben Größenordnung, also vorzugsweise im bereits genannten Bereich, so dass auch die Mikroelemente 5 selbst in der Regel mit unbewaffnetem Augen nicht aufgelöst werden können oder sogar gar nicht zu erkennen sind.

Die Brennweite der Mikrolinsen 6 und die optische Dicke des Trägers 2 sind so aufeinander abgestimmt, dass die Mikroelemente 5, welche die Motivschicht 4 bilden, sich etwa im Abstand der Linsenbrennweite der Mikrolinsen 6 befinden. Der Träger 2 dient somit als optische Abstandsschicht, die einem gewünschten konstanten Abstand der Mikrolinsen 6 von den Mikroelementen 5 der Motivschicht 4 gewährleistet.

Auf die Mikrolinsen ist als motivgebende Struktur eine Druckschicht 7 aufgebracht, welche ein zweites Motiv erzeugt (nachfolgend als Druck-Motiv bezeichnet). Dieses ist ebenfalls als Rasterbild ausgestalten. Das Druck-Motiv ist in seiner Rasterung an die des Moiré-Motivs angepasst. Die Schicht 7 kann aufgedruckt sein/werden. Auch kann eine Folie aufgebracht werden, welche die Schicht 7 enthält. Die Folie kann eine Kalt- oder eine Heißsiegelfolie sein. Auch der Einsatz eines Inkjet-Druckers kommt in Frage. Weiter kann zuerst eine Schicht aufgebracht und diese dann strukturiert werden, z. B. durch Laserstrahlung und/oder Ablation. Dies erlaubt es eine Individualisierung oder Personalisierung des Sicherheitselementes einfach vorzunehmen.

Die Figuren 2 bis 4 zeigen die Draufsicht auf die jeweiligen Motive 8, 10 und deren Rasterungen. Fig. 2 zeigt die Draufsicht auf die Rasterung 9 des Druck-Motivs 8 der Druckschicht 7. Natürlich ist diese Struktur lediglich exemplarisch zu verstehen; sie dient der Verdeutlichung der Funktionsweise der Erfindung. Aus der Geometrie der Abbildung der Moire-Vergrößerungsanordnung, insbesondere die Abbildungseigenschaften der Mikrolinsen 6, dem erläuterten geringfügigen Musterunterschied zwischen Motivschicht 5 und Mikroabbildungselementen 3 sowie der Dicke des Trägers 2 ergibt sich der Vergrößerungsfaktor der Abbildung der Mikroelemente 5 bzw. der Motivschicht 4 und damit die Größe des Moire-Motivs 10. Passend zum sich dadurch ergebenen Raster des Moire-Motivs 10 ist das Raster der Druckschicht 7 gewählt, die in Fig. 2 lediglich als einfaches Strichraster 9 dargestellt ist, das einzelne Striche aufweist. Es ist allerdings letztlich egal, welche Rasterung auf die andere angepasst ist. Entscheidend ist die gegenseitige Abstimmung.

Das von der Moiré-Vergrößerungsanordnung erzeugte (vergrößerte) gerasterte Motiv zeigt Fig. 3 exemplarisch in Form eines Moire-Motivs 10.

Bei bestimmtem Blickwinkel ergänzt sich das vom Strichraster 9 erzeugte Druck-Motiv 8 der Druckschicht 7 mit dem Moiré-Motiv 10 zu einem Gesamtbild 11. Dieses ist in Fig. 4 dargestellt. Die unterschiedlichen Schraffuren verdeutlichen dabei, welchen Anteil das jeweilige Bild am Gesamtbild 11 hat. Bei anderen Blickwinkeln findet keine Ergänzung statt.

Die in Fig. 4 dargestellte additive Ergänzung kann im einfachsten Fall eine Ergänzung von Schwarz/Weiß-Informationen sein. Je nach Ausgestaltung der einzelnen Bilder, ist aber auch eine Ergänzung spektral unterschiedlicher Bildbestandteile möglich, beispielsweise eine subtraktive Farbmischung oder eine additive Farbmischung.

Auch kann statt einer Ergänzung der Bildinformationen ein Auslöschen realisiert werden, beispielsweise wenn bei senkrechter Draufsicht das von der Moiré-Vergrößerungsanordnung vergrößerte Moire-Motiv 10 vollständig hinter deckenden Strukturen des Druck-Motivs 8, z. B. des Strichrasters 9, liegen. Betrachtet man das Sicherheitselement dann aus einem Blickwinkel ungleich 90°, erscheint das von der Moiré-Vergrößerungsanordnung erzeugte Moire-Motiv 10, da dessen Rasterung dann nicht (mehr) abgedeckt wird.

Natürlich kann das geschilderte Prinzip, dass sich die Rasterung des Moire-Motivs 10 und des Druck-Motivs 8 ergänzen, auch in weiteren Ausführungsbeispielen genutzt werden:
So können die Rasterung von Moire-Motiv 10 und Druck-Motiv 8 zueinander passend gestaltet werden, dass die Gesamtinformation erst nach Aufdrucken der Druckschicht sichtbar wird.

Das Moiré-Motiv 10 kann in seinem Raster eine erste Information erkennen lassen, und in Kombination mit dem Raster des Druck-Motivs 8 der Druckschicht 7 ergibt sich eine zweite, zusätzliche Information.

Das Sicherheitselement 1 wird derart über einem Fenster/einer Öffnung eines Substrates eines Wertdokuments angebracht, dass es das Fenster großräumig überlappt. Auf dem Substrat wird ein Druck-Motiv angebracht, das eine Information ergibt, die sich mit einer Information des Moire-Motivs, welches das Fenster überspannt, ergänzt.

### Bezugszeichenliste:

- 1: Sicherheitselement
- 2: Träger
- 3: Mikroabbildungselemente
- 4: Motivschicht
- 5: Mikroelemente
- 6: Mikrolinsen
- 7: Druckschicht
- 8: Druck-Motiv
- 9: Strichraster
- 10: Moire-Motiv
- 11: Gesamtbild

## Patentansprüche

1. Sicherheitselement für Sicherheitspapiere, Wertdokumente oder dergleichen, mit
- einem Träger (2), der eine Oberseite aufweist,
- mehreren auf der Oberseite des Trägers (2) angeordneten Mikroabbildungselementen (6) und mindestens einer unter den Mikroabbildungselementen (6) angeordneten Motivschicht (4), die zusammen mit den Mikroabbildungselementen (6) eine Moiré-Vergrößerungsanordnung bildet, die ein erstes Motiv (10) vor die Oberseite abbildet, wobei die Lage des ersten Motivs (10) vom Blickwinkel abhängt, und
- einer über den Mikroabbildungselementen (6) angeordneten Struktur (7), die bei Betrachtung von der Oberseite ein zweites Motiv (8) in räumlich vorbestimmter Lage zum ersten Motiv (10) zeigt,
**dadurch gekennzeichnet, dass**
- das erste Motiv (10) als Rasterbild in einem Strich- oder Punktraster ausgeführt ist, und
- die über den Mikroabbildungselementen (6) angeordnete Struktur (7) das zweite Motiv (8) ebenfalls als Rasterbild erzeugt, das eine Rasterung (9) aufweist, welche an das Strich- oder Punktraster angepasst ist, so dass sich die Rasterelemente, welche das jeweilige Motiv bilden, einzeln überlagern, wenn das Sicherheitselement gekippt wird.

2. Sicherheitselement nach Anspruch 1, **dadurch gekennzeichnet, dass** die Struktur (7) auf die Mikroabbildungselemente (6) aufgebracht, insbesondere aufgedruckt ist.

3. Sicherheitselement nach Anspruch 1 oder 2, **dadurch gekennzeichnet, dass** die Moiré-Vergrößerungsanordnung so ausgebildet ist, dass das zweite Motiv (8) das erste Motiv (10) bei zumindest einem Blickwinkel verdeckt.

4. Sicherheitselement nach einem der obigen Ansprüche, **dadurch gekennzeichnet, dass** die Moire-Vergrößerungsanordnung so ausgebildet ist, dass das zweite Motiv (8) das erste Motiv (10) bei zumindest einem Blickwinkel ergänzt.

5. Sicherheitselement nach einem der obigen Ansprüche, **dadurch gekennzeichnet, dass** das Sicherheitselement (1) auf ein transparentes Fenster und/ oder auf ein semitransparentes Substrat aufgebracht ist.

6. Herstellverfahren für ein Sicherheitselement, bei dem
a) auf einem Träger (2) eine Motivschicht (4) und mehrere Mikroabbildungselemente (6) gebildet werden, wobei die Mikroabbildungselemente (3) und die Motivschicht (4) zusammen eine Moiré-Vergrößerungsanordnung bilden, die ein erstes Motiv (10) vor eine Oberseite des Trägers (2) abbildet, wobei die Lage des ersten Motivs (10) vom Blickwinkel abhängt,
b) über den Mikroabbildungselementen (6) eine Struktur (7) angeordnet wird, die bei Betrachtung von der Oberseite ein zweites Motiv (8) in räumlich vorbestimmter Lage zum ersten Motiv (10) zeigt,
**dadurch gekennzeichnet, dass**
c) das erste Motiv (10) als Rasterbild in einem Strich- oder Punktraster ausgeführt wird, und
d) die in b) angeordnete Struktur (7) ebenfalls als Rasterbild ausgeführt wird, das eine Rasterung aufweist, welche an das Strich- oder Punktraster angepasst ist, so dass sich die Rasterelemente, welche das jeweilige Motiv bilden, einzeln überlagern, wenn das Sicherheitselement gekippt wird.

7. Herstellverfahren nach Anspruch 6, **dadurch gekennzeichnet, dass** die Struktur (7) auf die Mikroabbildungselemente (6) aufgebracht, insbesondere aufgedruckt wird, mittels Inkjet aufgebracht wird, gelasert wird oder eine applizierte Kaltfolie oder Heißsiegelfolie umfasst.

8. Herstellverfahren nach Anspruch 6, **dadurch gekennzeichnet, dass** die Struktur (7) auf die Mikroabbildungselemente (6) aufgebracht wird, indem eine Schicht aufgebracht und nachträglich strukturiert wird, insbesondere mittels Bestrahlung und/ oder Ablation.

9. Herstellverfahren nach Anspruch 6, 7 oder 8, **dadurch gekennzeichnet, dass** die Moire-Vergrößerungsanordnung so ausgebildet wird, dass das zweite Motiv (8) das erste Motiv (10) bei zumindest einem Blickwinkel verdeckt.

10. Herstellverfahren nach einem der Ansprüche 6 bis 9, **dadurch gekennzeichnet, dass** die Moire-Vergrößerungsanordnung so ausgebildet wird, dass das zweite Motiv (8) das erste Motiv (10) bei zumindest einem Blickwinkel ergänzt.

## Claims

1. A security element for security papers, value documents or the like, with
- a carrier (2) having an upper side,
- a plurality of micro-imaging elements (6) arranged on the upper side of the carrier (2) and at least one motif layer (4) arranged below the micro-imaging elements (6), said motif layer, together with the micro-imaging elements (6), forming a moiré magnification arrangement which images a first motif (10) in front of the upper side, wherein the position of the first motif (10) depends on the viewing angle, and
- a structure (7) arranged above the micro-imaging elements (6), said structure, upon viewing from the upper side, showing a second motif (8) in a spatially predetermined position relative to the first motif (10),
**characterized in that**
- the first motif (10) is executed as a raster image in a line grid or dot grid, and
- the structure (7) arranged above the micro-imaging elements (6) produces the second motif (8) likewise as a raster image having a gridding that is adapted to the line grid or dot grid, such that the grid elements forming the motif in each case are superimposed individually when the security element is tilted.

2. The security element according to claim 1, **characterized in that** the structure (7) is applied to the micro-imaging elements (6), in particular printed.

3. The security element according to claim 1 or 2, **characterized in that** the moiré magnification arrangement is configured such that the second motif (8) hides the first motif (10) at at least one viewing angle.

4. The security element according to any of the above claims, **characterized in that** the moiré magnification arrangement is configured such that the second motif (8) complements the first motif (10) at at least one viewing angle.

5. The security element according to any of the above claims, **characterized in that** the security element (1) is applied to a transparent window and/or to a semitransparent substrate.

6. A method for manufacturing a security element in which
a) a motif layer (4) and a plurality of micro-imaging elements (6) are formed on a carrier (2), wherein the micro-imaging elements (3) and the motif layer (4) together form a moiré magnification arrangement imaging a first motif (10) in front of an upper side of the carrier (2), wherein the position of the first motif (10) depends on the viewing angle,
b) above the micro-imaging elements (6) a structure (7) is arranged which, upon viewing from the upper side, shows a second motif (8) in a spatially predetermined position relative to the first motif (10),
**characterized in that**
c) the first motif (10) is executed as a raster image in a line grid or dot grid, and
d) the structure (7) arranged in b) is likewise executed as a raster image having a gridding that is adapted to the line grid or dot grid, such that the grid elements forming the motif in each case are superimposed individually when the security element is tilted.

7. The manufacturing method according to claim 6, **characterized in that** the structure (7) is applied to the micro-imaging elements (6), in particular printed, is applied by means of ink jet, is lasered or includes an applied cold foil or heat-seal foil.

8. The manufacturing method according to claim 6, **characterized in that** the structure (7) is applied to the micro-imaging elements (6) by applying and subsequently structuring a layer, in particular by means of irradiation and/or ablation.

9. The manufacturing method according to claim 6, 7 or 8, **characterized in that** the moiré magnification arrangement is configured such that the second motif (8) hides the first motif (10) at at least one viewing angle.

10. The manufacturing method according to any of the claims 6 to 9, **characterized in that** the moiré magnification arrangement is configured such that the second motif (8) complements the first motif (10) at at least one viewing angle.

## Revendications

1. Élément de sécurité pour papiers de sécurité, documents de valeur ou objets similaires, comprenant
- un support (2) qui présente une face de dessus,
- plusieurs microéléments formateurs d'image (6) agencés sur la face de dessus du support (2) et au moins une couche à motif (4) qui est agencée sous les microéléments formateurs d'image (6) et qui constitue conjointement avec les microéléments formateurs d'image (6) un agencement de grossissement par effet de Moiré représentant un premier motif (10) avant la face de dessus, la position du premier motif (10) dépendant de l'angle d'observation, et
- une structure (7) qui est agencée par-dessus les microéléments formateurs d'image (6) et qui montre, lors d'une observation de la face de dessus, un deuxième motif (8) en position spatialement prédéterminée par rapport au premier motif (10),
**caractérisé en ce que**
- le premier motif (10) est réalisé sous forme d'image tramée en une trame de traits ou de points, et
- la structure (7) agencée par-dessus les microéléments formateurs d'image (6) génère le deuxième motif (8) également sous forme d'image tramée qui présente un tramage (9) adapté à la trame de traits ou de points, de telle façon que les éléments de trame qui constituent le motif respectif se superposent individuellement quand l'élément de sécurité est basculé.

2. Élément de sécurité selon la revendication 1, **caractérisé en ce que** la structure (7) est appliquée sur les microéléments formateurs d'image (6), en particulier imprimée.

3. Élément de sécurité selon la revendication 1 ou 2, **caractérisé en ce que** l'agencement de grossissement par effet de Moiré est conçu de telle façon que le deuxième motif (8) masque le premier motif (10) sous au moins un angle d'observation.

4. Élément de sécurité selon une des revendications précédentes, **caractérisé en ce que** l'agencement de grossissement par effet de Moiré est conçu de telle façon que le deuxième motif (8) complète le premier motif (10) sous au moins un angle d'observation.

5. Élément de sécurité selon une des revendications précédentes, **caractérisé en ce que** l'élément de sécurité (1) est appliqué sur une fenêtre transparente et/ou sur un substrat semi-transparent.

6. Procédé de fabrication d'un élément de sécurité, dans lequel
a) sur un support (2), une couche à motif (4) et plusieurs microéléments formateurs d'image (6) sont constitués, les microéléments formateurs d'image (3) et la couche à motif (4) constituant conjointement un agencement de grossissement par effet de Moiré qui représente un premier motif (10) avant une face de dessus du support (2), la position du premier motif (10) dépendant de l'angle d'observation,
b) par-dessus les microéléments formateurs d'image (6), une structure (7) est agencée, laquelle, lors d'une observation de la face de dessus, montre un deuxième motif (8) en position spatialement prédéterminée par rapport au premier motif (10),
**caractérisé en ce que**
c) le premier motif (10) est réalisé sous forme d'image tramée en une trame de traits ou de points, et
d) la structure (7) agencée à b) est également réalisée sous forme d'image tramée qui présente un tramage adapté à la trame de traits ou de points, de telle façon que les éléments de trame qui constituent le motif respectif se superposent individuellement quand l'élément de sécurité est basculé.

7. Procédé de fabrication selon la revendication 6, **caractérisé en ce que** la structure (7) est appliquée sur les microéléments formateurs d'image (6), en particulier imprimée, appliquée par jet d'encre, engendrée au laser, ou comprend un film appliqué à froid ou un film appliqué à chaud.

8. Procédé de fabrication selon la revendication 6, **caractérisé en ce que** la structure (7) est appliquée sur les microéléments formateurs d'image (6), ce qui a lieu **en ce qu'**une couche est appliquée et ensuite structurée, en particulier par irradiation et/ou ablation.

9. Procédé de fabrication selon la revendication 6, 7 ou 8, **caractérisé en ce que** l'agencement de grossissement par effet de Moiré est conçu de telle façon que le deuxième motif (8) masque le premier motif (10) sous au moins un angle d'observation.

10. Procédé de fabrication selon une des revendications de 6 à 9, **caractérisé en ce que** l'agencement de grossissement par effet de Moiré est conçu de telle façon que le deuxième motif (8) complète le premier motif (10) sous au moins un angle d'observation.
